# EUROPÄISCHE PATENTANMELDUNG

(11) **EP 3 540 299 A1**
(43) Veröffentlichungstag der Anmeldung: **18.09.2019**
(21) Anmeldenummer: 19162087.1
(22) Anmeldetag: 12.03.2019
(51) Int. Cl.: F21V 7/00, F21V 13/04, F21V 5/00, F21S 8/04

(54) **LEUCHTE**

(30) Priorität: 15.03.2018 DE 102018106056
(71) Anmelder: Ribag Licht AG, 5745 Safenwil (CH)
(72) Erfinder: Richner, Andreas, 5745 Safenwil (CH); Stecher, Viktor, 6020 Innsbruck (AT)
(74) Vertreter: Thoma, Michael

(57) **Zusammenfassung**

Leuchte mit einer Lichtquelle (2), einer Primärlinse (3) zum Einfangen des von der Lichtquelle (2) abgestrahlten Lichts und Abstrahlen eines Lichtkegels (4) mit einer Hauptabstrahlrichtung (5), sowie einem ringförmigen Reflektor (6) mit einer zentralen Ausnehmung (7), der einen äußeren Teil des Lichtkegels (4) quer zur Hauptabstrahlrichtung (5) ablenkt und einen inneren Teil des Lichtkegels (4) durch die Aussparung (7) passieren lässt, wobei die Primärlinse (3) dazu ausgebildet ist, das gesamte Licht der Lichtquelle (2) zu einem spitzwinkligen Abstrahlkegel zu formen, dadurch gekennzeichnet , dass der Reflektor (6) von der genannten Primärlinse (3) beabstandet angeordnet und durch ein hülsenförmiges, transparentes Gehäuseteil (9) gehalten ist, das den Reflektor (6) und die Primärlinse (3) umschließt, und dass eine Sekundärlinse (8) in die Aussparung (7) des Reflektors (6) eingesetzt und zum Aufweiten, Einengen und/oder Umformen des nicht reflektierten,inneren Teils des Lichtkegels (4) der Primärlinse (3) ausgebildet ist.

## Beschreibung

Die vorliegende Erfindung betrifft eine Leuchte mit einer Lichtquelle, einer Primärlinse zum Einfangen des Lichts der Lichtquelle und Abstrahlen eines Lichtkegels mit einer Hauptabstrahlrichtung, sowie einem ringförmigen Reflektor mit einer zentralen Aussparung, der einen äußeren Teil des Lichtkegels quer zur Hauptabstrahlrichtung ablenkt und einen inneren Teil des Lichtkegels durch die Aussparung passieren lässt.

Mit einer solchen Leuchte lässt sich einerseits ein bestimmter Raumbereich hervorheben und andererseits eine gleichmäßig Aufhellung des gesamten Raums erzielen. Das durch die nicht-reflektierende Aussparung der Reflektorfläche hindurchtretende Lichtbündel beleuchtet einen bestimmten Raumbereich, wobei das genannte Lichtbündel beispielsweise nach Art eines Downlights von oben nach unten strahlen und einen Bodenbereich bestrahlen kann. Je nach Aufweitung des Lichtbündels kann dies ein relativ großer Flächenbereich sein, der von dem Lichtbündel gleichmäßig ausgeleuchtet wird, oder auch ein relativ kleiner, enger Bereich, wobei die Leuchte in letztgenanntem Fall einen Lichtakzent setzt und ein Objekt wie beispielsweise eine Vitrine oder einen Tisch oder einen ähnlichen Raumbereich spotartig hervorhebt. Der vom Reflektor eingefangene Lichtkegelteil wird indes quer zur Hauptabstrahlrichtung des Lichtkegels breit in den Raum geworfen und kann insbesondere eine Decke oder eine Wand, an der die Leuchte montiert ist, aufhellen. Gleichzeitig wird durch den Reflektor ein schräg zur Hauptabstrahlrichtung aufgeweiteter Teil des Lichtkegels der Primärlinse abgeblendet, wodurch eine Blendung vermieden werden kann, wenn eine Person schräg in die Leuchte blickt, beispielsweise schräg von unten auf die an der Decke montierte Leuchte.

Beispielsweise können solche Leuchten als kombinierte Downlights und Deckenaufheller an einer Decke montiert werden, insbesondere als Aufputzleuchte, die auf der Unterseite der Decke montierbar ist, oder ggf. auch als von der Decke beabstandete Pendelleuchte. Alternativ oder zusätzlich kann die Leuchte aber auch an einer aufrechten Wand montiert werden, beispielsweise um ein an einer gegenüberliegenden Wand gehängtes Bild zu akzentuieren und gleichzeitig die Wand, an der die Leuchte montiert ist, aufzuhellen.

Ein Problem bei solchen Leuchten ist es, dass in einem Raum oft ein Raster bzw. eine Reihe solcher Leuchten verbaut werden, die ein einheitliches, möglichst identisches Erscheinungsbild haben sollen, gleichzeitig aber oft verschiedene Beleuchtungsaufgaben mit verschiedenen Lichtverteilungscharakteristiken erfüllen müssen. Werden solche Leuchten beispielsweise in einem festen, gleichmäßigen Raster an der Decke befestigt, während unterschiedlich große und/oder ungleichmäßig verteilte Vitrinen am Boden beleuchtet werden sollen, müssen die Leuchten, insbesondere der durch die Aussparung im Reflektor abgestrahlte Lichtkegelteil unterschiedliche Flächenbereiche beleuchten.

Gleichzeitig neigen die genannten Leuchten mit Primärlinse und Reflektor zum Verschmutzen und damit zu nachlassender Effizienz und Brillanz. Über die Aussparung im Reflektor oder auch seitlich über den Abstrahlbereich des Reflektors eintretender Staub und Schmutz kann sich sowohl auf der Reflektorfläche als auch an der Linse absetzen.

Der vorliegenden Erfindung liegt daher die Aufgabe zugrunde, eine verbesserte Leuchte der genannten Art zu schaffen, die Nachteile des Standes der Technik vermeidet und Letzteren in vorteilhafter Weise weiterbildet. Insbesondere soll die Leuchte hinsichtlich der Variabilität ihrer Abstrahlcharakteristik verbessert und eine dauerhaft effiziente, brillante lichttechnische Abstrahlung erzielt werden.

Erfindungsgemäß wird die genannte Aufgabe durch eine Leuchte gemäß Anspruch 1 gelöst. Bevorzugte Ausgestaltungen der Erfindung sind Gegenstand der abhängigen Ansprüche.

Es wird also vorgeschlagen, den durch die Aussparung im Reflektor hindurchtretenden Lichtkegelteil nochmals zu formen und hierfür eine Sekundärlinse vorzusehen, die in der Aussparung des Reflektors angeordnet ist und ausgewechselt werden kann, um das durch die Aussparung des Reflektors austretende Lichtbündel verschieden umformen und an die jeweilige Akzentuierungsaufgabe anpassen zu können. Erfindungsgemäß ist eine Sekundärlinse in die genannte Aussparung des Reflektors eingesetzt und zum Aufweiten, Einengen und/oder Umformen des unreflektierten, inneren Teils des Lichtkegels der Primärlinse ausgebildet. Der genannte Reflektor ist dabei von der Primärlinse beabstandet angeordnet und durch ein hülsenförmiges, transparentes Gehäuseteil gehalten, das den Reflektor und die Primärlinse umschließt, so dass das vom Reflektor quer zur Hauptabstrahlrichtung abgelenkte Licht durch den genannten transparenten Gehäuseteil hindurchtritt. Die Primärlinse formt dabei das gesamte Licht der Lichtquelle zu einem spitzwinkligen Abstrahlkegel, der sich insbesondere in Hauptabstrahlrichtung spitzwinklig aufweiten kann, so dass ein aufgeweiteter Rand des Abstrahlkegels auf den axial beabstandeten Reflektor fällt und von diesem quer abgelenkt wird, während der zentrale Teil des aufgeweiteten Abstrahlkegels durch die Sekundärlinse tritt.

Zur Klarstellung sei angemerkt, dass mit der vorgenannten Primärlinse nicht das bisweilen unmittelbar an der Lichtquelle selbst vorgesehene, linsenartig wirkende Lichtquellenbauteil gemeint ist, das beispielsweise bei LEDs glockenartig auf dem Halbleiterelement sitzt, sondern ein der Lichtquelle nachgeordnetes separates Bauteil ist, das zwar mit der Lichtquelle verbunden, beispielsweise auf deren Leiterplatte sitzen kann, jedoch sozusagen nachträglich der bereits fertigen Lichtquelle nachgeordnet wird. Insbesondere kann die Leuchte mit einer solchen (zusätzlichen) Primärlinse an sich bereits eigenständig, d.h. auch ohne den genannten Reflektor als Leuchte wirken und einen Abstrahlkegel bzw. eine auch asymmetrische Abstrahlkeule mit einer gewünschten Lichtverteilungscharakteristik erzielen, wenn der genannte Reflektor zusammen mit der Sekundärlinse abgebaut ist.

In vorteilhafter Weiterbildung der Erfindung kann ein Satz von mehreren Sekundärlinsen vorgesehen sein, die zumindest eine Sammellinse und zumindest eine Streulinse umfassen und einander entsprechende Außenanschlussmaße und/oder -konturierungen besitzen, um gegeneinander auswechselbar in die Aussparung eingesetzt werden zu können, wobei je nach gewünschter Abstrahlcharakteristik des den Reflektor durch die Aussparung passierenden Lichtkegelteils eine andere der genannten Wechsellinsen eingesetzt werden kann. Mit einem solchen Satz von auswechselbaren Sekundärlinsen bildet die Leuchte ein in der Abstrahlcharakteristik einfach und variabel anpassbares Leuchtenmodul mit einem modularen Aufbau, das ungeachtet verschiedener Abstrahlcharakteristiken trotzdem ein einheitliches äußeres Erscheinungsbild besitzt.

Durch die Verwendung verschiedener Sekundärlinsen wie Sammellinsen oder Streulinsen lässt sich die Aufweitung des von der Sekundärlinse abgestrahlten Lichtbündels an die jeweilige Beleuchtungsaufgabe und insbesondere verschiedene Deckenhöhen anpassen. Um beispielsweise einen bestimmten Bodenbereich bei gegebener, niedriger Deckenhöhe zu bestrahlen, kann eine Streulinse Verwendung finden, während zum Bestrahlen desselben Bodenbereichs bei gegebener größerer Deckenhöhe eine Sekundärlinse mit geringerer Aufweitung eingesetzt werden kann. Unabhängig von der Deckenhöhe können mit verschiedenen Sekundärlinsen und verschiedenen Aufweitwinkeln aber auch verschiedene Raumbereiche ausgeleuchtet werden, beispielsweise ein größerer Bodenbereich gleichmäßig bestrahlt oder ein kleineres Objekt wie eine Vitrine stärker akzentuiert werden.

Die genannte Sekundärlinse muss allerdings nicht zwangsweise aufweitend oder einengend wirken. Beispielsweise kann es auch sinnvoll sein, wenn der Satz von Sekundärlinsen eine Umlenklinse umfasst, mittels derer die Hauptabstrahlrichtung verändert werden kann, so dass das Lichtbündel beim Hindurchtreten durch die Reflektoraussparung und die dort vorgesehene Sekundärlinse sozusagen leicht abknickt und/oder eine Querschnittsumformung erfährt, beispielsweise von einem kreisförmigen Querschnitt zu einem elliptischen oder polygonartigen Querschnitt. Allgemein kann die Sekundärlinse dazu ausgebildet sein, eine asymmetrische Lichtverteilung zu erzeugen, um beispielsweise in einem insgesamt ausgeleuchteten Raumbereich einen Unterbereich stärker und einen anderen Unterbereich schwächer auszuleuchten. Durch eine solche Umformlinse können auch nicht direkt in der Hauptabstrahlrichtung der Primärlinse positionierte Raumbereiche beleuchtet werden, oder beispielsweise rechteckige Teppiche näherungsweise vollständig ausgeleuchtet werden.

Weiterhin ist es möglich, anstelle einer solchen Linse eine Abschattung oder Abdeckung in die Reflektoraussparung einzusetzen, um das dort austretende Lichtbündel gänzlich abzuschatten oder stark zu verkleinern. Eine solche gänzliche Abschattung der Hauptabstrahlrichtung kann beispielsweise sinnvoll sein, wenn die Leuchte an einer aufrechten Wand montiert werden soll und/oder in einer Einbausituation, in der im Wesentlichen nur die Aufhellung der die Leuchte umgebenden Wand- und/oder Deckenfläche gewünscht ist. Eine solche Abdeckung, die von ihren Anschlussmaßen und/oder -konturierungen her den vorgenannten Sekundärlinsen entsprechen und in analoger Weise in die Reflektoraussparung eingesetzt werden kann, kann auf ihrer der Primärlinse zugewandten Seite vorteilhafterweise reflektierend und/oder streuend abstrahlend, beispielsweise an der Oberfläche weiß ausgebildet sein, um die Effizienz der Leuchte hochzuhalten und das nicht mehr durch die Reflektoraussparung austretende Licht seitlich am Reflektor vorbei abzustrahlen. Alternativ oder zusätzlich kann eine solche Abdeckkappe an ihrer der Primärlinse zugewandten Seite aber auch zumindest abschnittsweise mit einer Facettierung, beispielsweise Reflektorfacetten versehen sein, um das Licht quer zur Hauptabstrahlrichtung seitlich umzulenken.

Um ein einfaches Auswechseln der verschiedenen Sekundärlinsen bzw. der Abdeckkappe zu ermöglichen, sind die genannten, verschiedenen Sekundärlinsen und/oder die Abdeckkappe vorteilhafterweise von einer Vorderseite her im Austausch gegeneinander in die Aussparung des Reflektors einsetzbar. Die Vorderseite meint dabei diejenige Seite der Leuchte, zu der hin der durch die Sekundärlinse bzw. die Aussparung im Reflektor hindurchtretende Lichtanteil abgestrahlt wird. Insbesondere können die Sekundärlinsen unterschiedlicher Abstrahlcharakteristik und/oder die genannte Abdeckkappe sowie die Aussparung des Reflektors randseitig derart konturiert sein, dass die Sekundärlinsen und/oder die Abdeckkappe in Richtung der Hauptabstrahlrichtung von vorne her in die Aussparung des Reflektors einsetzbar sind. Beispielsweise kann sich die Aussparung zur Vorderseite hin kegelig aufweiten oder treppenförmig aufweiten, während sich die Sekundärlinsen und/oder die Abdeckkappe zur Primärlinse hin verjüngen können, beispielsweise konisch oder treppenförmig, um passgenau in die Aussparung zu passen.

In vorteilhafter Weiterbildung der Erfindung kann die jeweilige Sekundärlinse - oder ggf. die genannte Abdeckung - direkt am Reflektor lösbar befestigt sein und die Aussparung des Reflektors im Wesentlichen vollständig verschließen, wobei am Rand der Sekundärlinse und am Rand der Aussparung zueinander kompatible, lösbare Verbindungsmittel vorgesehen sein können. Solche lösbaren Verbindungsmittel können vorteilhafterweise eine formschlüssige Schnappverbindung umfassen, mittels derer die Sekundärlinse in der Reflektoraussparung verschnappbar ist. Alternativ oder zusätzlich können aber auch andere formschlüssige Verbindungsmittel vorgesehen sein, beispielsweise ein den Rand der Aussparung überdeckender bzw. umgreifender Kragen an der Sekundärlinse, mit dem die Sekundärlinse am Aussparungsrand des Reflektors aufliegen kann. Alternativ oder zusätzlich kann auch die Aussparung im Reflektor einen solchen Kragen umfassen, so dass die Linse in die Aussparung einsetzbar und gegen den Kragen anstehen kann.

Die genannte Sekundärlinse muss aber nicht lösbar oder auswechselbar am Reflektor befestigt sein, sondern kann auch unlösbar daran angebracht sein, beispielsweise durch Ankleben, wobei in diesem Fall die Auswahl der gewünschten Sekundärlinse herstellerseitig im Herstellprozess erfolgt. Ferner sei angemerkt, dass die Linse auch integral einstückig an den Reflektor angeformt sein kann, beispielsweise durch Spritzgießen von Reflektor und Sekundärlinse in einem Stück aus Kunststoff. Insofern ist die im Kontext erläuterte Aussparung des Reflektors als nicht reflektierende Aussparung in der Reflexionsfläche zu verstehen, die kein Licht reflektiert, sondern hindurchlässt, gleichwohl aber kein materiefreies Durchgangsloch sein muss.

In vorteilhafter Weiterbildung der Erfindung kann die Leuchte ein Leuchtengehäuse aufweisen, das die Primärlinse sowie die Reflektorfläche des Reflektors umgibt und vor Verstaubung bzw. Verschmutzung schützt. Insbesondere kann ein hülsenförmiges, transparentes Gehäuseteil vorgesehen sein, das den Reflektor mit einen Leuchtengrundträger, an dem die Lichtquelle und/oder die Primärlinse befestigt sind, verbindet, so dass das genannte Gehäuseteil zusammen mit dem Reflektor und der Sekundärlinse ein Leuchtengehäuse bildet, das die Primärlinse umschließt. Das genannte transparente Gehäuseteil kann beispielsweise aus transparentem Kunststoff spritzgegossen sein und/oder ein Glas umfassen.

Vorteilhafterweise ist das genannte transparente Gehäuseteil geschlossen ausgebildet und/oder staubdicht an den Reflektor und das Leuchtengrundträgerteil angeschlossen, um einen abgeschlossenen Leuchteninnenraum zu bilden, in den die Primärlinse, die Rückseite der Sekundärlinse und die Reflektorfläche des Reflektors geschützt aufgenommen sind.

Vorteilhafterweise kann das genannte hülsenförmige, transparente Gehäuseteil einen Außenrand des Reflektors halten und/oder daran angeschlossen sein, um den Reflektor zu halten, und den genannten Außenrand des Reflektors mit dem Leuchtengrundträger, insbesondere einem Außenrand hiervon, zu verbinden.

Das Gehäuseteil kann lösbar mit dem Reflektor und/oder dem Grundträgerteil verbunden sein, um die Leuchte ohne Reflektor und ohne Sekundärlinse nur mit der Primärlinse betreiben zu können.

Das genannte hülsenförmige transparente Gehäuseteil kann vorteilhafterweise eine im Querschnitt betrachtet gerade Umfangswandung bilden, insbesondere zumindest näherungsweise zylindrisch oder kegelförmig ausgebildet sein. Alternativ oder zusätzlich kann das Gehäuseteil auch zumindest abschnittsweise bauchig oder gekrümmt konturiert sein, d.h. die im Querschnitt betrachtete Umfangswandung kann konkav oder konvex oder auch abwechselnd konkav und konvex gekrümmt konturiert sein. Unabhängig hiervon kann das genannte Gehäuseteil facettenfrei und/oder mit einer glatten Oberfläche versehen sein, um das reflektierte, durch das Gehäuseteil hindurchtretende Licht nicht weiter umzulenken.

Die zuvor genannte Sekundärlinse, die in die Reflektoraussparung einsetzbar ist, kann in Weiterbildung der Erfindung zumindest näherungsweise plattenförmig ausgebildet sein, wobei je nach Ausbildung als Sammel- oder Streulinse eine konkave oder konvexe Oberflächenwölbung vorgesehen sein kann. Durch eine solche näherungsweise plattenförmige Ausbildung der Sekundärlinse kann eine insgesamt kompakte, flache Bauweise der Leuchte erzielt werden, die auch bei Montage als Anbau- bzw. Aufputzleuchte ein ansprechendes Erscheinungsbild sicherstellt.

Die Sekundärlinse kann vorteilhafterweise mit einer Facettierung versehen sein, wobei eine solche Facettierung mehr als 25 oder mehr als 50 oder auch mehr als 100 Facetten umfassen kann, die in einem regelmäßigen Anordnungsmuster positioniert sein bzw. über die Linsenfläche verteilt sein können. Mit einer solchen Facettierung der Sekundärlinse kann eine besonders homogene Abstrahlung des Lichtbündels erzielt und ggf. auch eine Farbdurchmischung erreicht werden, insbesondere dann, wenn als Lichtquelle mehrere, verschiedenfarbige Punktlichtquellen wie beispielsweise LEDs Verwendung finden.

Alternativ oder zusätzlich kann auch der genannte Reflektor mit einer Facettierung versehen sein, die ebenfalls mehr als 25 oder mehr als 50 oder auch mehr als 100 Facetten umfassen kann, die in einem regelmäßigen Muster über die Reflektorfläche verteilt sein können. Durch eine solche Facettierung des Reflektors kann auch die Querabstrahlung homogenisiert und die Decken- bzw. Wandfläche gleichmäßig ausgeleuchtet werden.

Der Reflektor kann vorteilhafterweise dazu konfiguriert sein, das eingefangene Licht des Lichtkegels der Primärlinse quer zu deren Hauptabstrahlrichtung in einen ringförmigen Keilbereich von 85° bis 120° oder 90° bis 115° oder insbesondere auch 95° bis 110° zur genannten Hauptabstrahlrichtung des Lichtkegels der Primärlinse abzustrahlen. Der Reflektor kann das eingefangene Licht also vorteilhafterweise zumindest teilweise entgegen der Hauptabstrahlrichtung zurückwerfen, um eine hinter bzw. über der Leuchte liegende Ebene schleifend, d.h. spitzwinklig aufzuhellen. Die genannte Querabstrahlung in einem Ringkeil mit einem relativ schmalen Aufweitungswinkel von 85° bis 120° bzw. 95° bis 110° oder ggf. auch enger von 95° bis 105° kann eine breite, gleichmäßige Aufhellung des Raums erzielen.

Alternativ oder zusätzlich kann durch die Sekundärlinse und den Reflektor ein Raumbereich abgeblendet werden, der ringförmig konturiert sein und zwischen dem Lichtbündel, das von der Sekundärlinse abgestrahlt wird, und dem Lichtbündel, das von dem Reflektor abstrahlt wird, liegen kann. Dieser abgeblendete Bereich kann beispielsweise einen Winkelbereich von 60° bis 85° zur Hauptabstrahlrichtung oder 50° bis 90° oder 40° bis 90° oder auch 30° bis 90° betragen.

Die Erfindung wird nachfolgend anhand eines bevorzugten Ausführungsbeispiels und zugehöriger Zeichnungen näher erläutert. In den Zeichnungen zeigen:
- Fig. 1:: eine schematische Schnittansicht einer Leuchte nach einem Ausführungsbeispiel der Erfindung, bei dem nur eine Primärlinse vorgesehen ist und ein nachgeordneter Reflektor und eine nachgeordnete Sekundärlinse abmontiert sind, um die von der Primärlinse erzeugte Lichtverteilung bessert zu verdeutlichen,
- Fig. 2:: eine schematische Schnittansicht der Leuchte aus Fig. 1, wobei der mit einer zentralen Aussparung versehene Reflektor montiert und der hiervon erzeugte, reflektierte Strahlengang dargestellt sind,
- Fig. 3:: eine schematische Schnittansicht der Leuchte aus den vorhergehenden Figuren, wobei in die Aussparung des Reflektors eine aufweitende Sekundärlinse eingesetzt ist,
- Fig. 4:: eine schematische Schnittansicht der Leuchte aus den vorhergehenden Figuren, wobei in die Reflektoraussparung eine Sekundärlinse mit mittlerer Abstrahlcharakteristik eingesetzt ist,
- Fig. 5:: eine schematische Schnittansicht der Leuchte aus den vorhergehenden Figuren, wobei in die Aussparung des Reflektors eine Sammellinse als Sekundärlinse eingesetzt ist,
- Fig. 6:: eine schematische Darstellung der Leuchte aus den vorhergehenden Figuren bei Montage an einer Decke, wobei der akzentuierende, über die Sekundärlinse abgestrahlte Downlightkegel und der seitlich die Decke aufhellende Reflektorkegel gezeigt sind,
- Fig. 7:: eine schematische, perspektivische Darstellung des Reflektors, die die Facettierung der Reflektorfläche zeigt,
- Fig. 8:: eine schematische, perspektivische Darstellung einer Sekundärlinse mit mittlerer Abstrahlcharakteristik,
- Fig. 9:: eine schematische, perspektivische Darstellung einer Sekundärlinse mit einengender Abstrahlcharakteristik und einer Facettierung, und
- Fig. 10:: eine schematische, perspektivische Darstellung einer Sekundärlinse mit aufweitender Abstrahlcharakteristik und einer Facettierung an der Reflektorfläche.

Wie Fig. 1 zeigt, umfasst die Leuchte 1 eine Lichtquelle 2, die in einen Halbraum strahlt, beispielsweise in Form einer näherungsweise punktförmigen LED oder auch einer COB-Einheit, d.h. Chip on Board-Leuchtmittel, wobei ggf. auch ein mehrfarbiges LED-Raster vorgesehen sein kann.

Die genannte Lichtquelle 2 ist an einem Leuchtengrundträger 10 befestigt, mittels dessen die Leuchte 1 an einer Decke oder auch an einer Wand montiert werden kann. Der genannte Leuchtengrundträger 10 kann ein plattenförmiges Bauteil bilden, das eine etwa ebene Montagefläche 10 zur Aufputzmontage besitzen kann. Es versteht sich jedoch, dass auch andere Montagevarianten, beispielsweise eine Schienenmontage oder eine abgehängte Montage möglich sind.

In Abstrahlrichtung vor die Lichtquelle 1 ist eine Primärlinse 3 geschaltet, die an dem genannten Leuchtengrundträger 10 befestigt sein kann, wobei der genannte Leuchtengrundträger 10 beispielsweise eine napfförmige Ausnehmung vorzugsweise mit weißen Wandungen umfassen kann, die die Lichtquelle 2 umgibt und auf deren Rändern die genannte Primärlinse 3 sitzt.

Wie Fig. 1 zeigt, kann die genannte Primärlinse 3 eine zur Lichtquelle 2 zugewandte, im Wesentlichen ebene Lichteintrittsfläche aufweisen und andererseits eine domförmig gewölbte Lichtaustrittsfläche 11 besitzen, wobei die Primärlinse 3 insgesamt betrachtet rotationssymmetrisch ausgebildet sein kann und - grob gesprochen - eine spiegeleiförmige Konturierung besitzen kann.

Durch die vorgenannte napfförmige Ausnehmung im Leuchtengrundträger 10 und die direkt darauf sitzende Primärlinse 3 wird das von der Lichtquelle 2 abgegebene Licht im Wesentlichen vollständig in die Primärlinse 3 eingeleitet und von der genannten Primärlinse 3 in Form eines Lichtbündels oder Lichtkegels 4 abgestrahlt, der eine Hauptabstrahlrichtung 5 aufweist, die im Wesentlichen die Symmetrieachse der Primärlinse 3 bilden und/oder mit einer Symmetrieachse der Lichtquelle 2 zusammenfallen kann. Im Querschnitt kann das Lichtbündel kreisförmig oder auch oval, elliptisch oder polygonal konturiert sein. Der genannte Lichtkegel 4 zeigt vorteilhafterweise eine Aufweitung im Bereich von 2 x 20° bis 2 x 70° oder 2 x 30° bis 2 x 60°, kann grundsätzlich aber auch andere Aufweitungen besitzen.

Die Leuchte 1 könnte an sich wie in Fig. 1 gezeigt eingesetzt werden, insbesondere als Downlight, wobei dann der Lichtkegel 4 die ganze Abstrahlung der Leuchte 1 bilden würde.

Wie Fig. 2 zeigt, ist jedoch an den Leuchtengrundträger 10 ein Reflektor 6 anschließbar, der im Lichtkegel 4 der Primärlinse 3 positioniert ist und dessen randseitig äußeren Bereich einfängt, wobei der Reflektor 6 axial und/oder radial beabstandet vor der Primärlinse 3 sitzt.

Der genannte Reflektor 6 umfasst eine zentrale Aussparung 7 beispielsweise in Form eines kreisförmigen Durchgangslochs, ggf. aber auch in Form eines rechteckigen oder polygonzugartigen Durchtrittslochs. Die lichte Weite der genannten Aussparung 7 kann größenordnungsmäßig in etwa-je nach Ausbildung der Aufweitung des Lichtkegels 4 - 50% bis 125% oder 60% bis 100% des Durchmessers der Primärlinse 3 betragen, so dass der Reflektor 6 nur den äußeren Ringteil des Lichtkegels 4 einfängt.

Dieser vom Reflektor 6 eingefangene Teil des Lichtkegels 4 wird von dem Reflektor 6 quer zur Hauptabstrahlrichtung 5 nach außen umgelenkt, wobei der genannte Reflektor 6 dazu ausgebildet sein kann, einen keilförmigen, ringförmigen Bereich 12 von ca. 85° bis 120° oder 95° bis 110° zur Hauptabstrahlrichtung 5 zu bestrahlen. Der Abstrahlbereich des Reflektors 6 beleuchtet also spitzwinklig schleifend die Decke bzw. Wand, an der die Leuchte 1 montiert ist und leuchtet diese breit aus.

Wie Fig. 2 zeigt, kann der genannte Reflektor 6 eine Ringkontur besitzen, die sich im Querschnitt betrachtet spitzwinklig zur Hauptabstrahlrichtung 5 der Primärlinse 3 erstreckt und vom inneren, die Aussparung 7 umgebenden Rand nach außen hin schräg abfallen kann, wenn die Leuchte 1 in der in Fig. 2 gezeigten Stellung ist.

Der genannte Reflektor 6 kann an dem Leuchtengrundträger 10 über ein transparentes, im Wesentlichen hülsenförmiges Gehäuseteil 9 befestigt sein, das beispielsweise aus transparentem Kunststoff spritzgegossen oder auch aus Glas gefertigt sein kann. Das genannte Gehäuseteil 9 kann insbesondere eine zylindrische oder leicht kegelige Hülse mit im Querschnitt betrachtet geradem Wandungsverlauf bilden und einerseits an einem Rand des Leuchtengrundträgers 10 und andererseits an einem äußeren Rand des Reflektors 6 befestigt sein, beispielsweise durch eine formschlüssige Verbindung wie beispielsweise eine Rastverbindung oder eine Schraubverbindung, oder kraft- und/oder stoffschlüssig durch Verkleben oder auch in anderer Weise.

Vorteilhafterweise schließt das Gehäuseteil 9 staubdicht an den Leuchtengrundträger 10 sowie den Reflektor 6 an, so dass ein Eintritt von Staub oder Schmutz in den Leuchteninnenraum 14 von der Seite her verhindert ist.

Wie die Figuren 3-5 zeigen, ist in der genannten Aussparung 7 des Reflektors 6 vorteilhafterweise eine Sekundärlinse 8 eingesetzt, die vorteilhafterweise die gesamte Aussparung 7 verschließen kann. Hierdurch wird von der genannten Sekundärlinse 8, dem Reflektor 6 sowie dem transparenten Gehäuseteil 9 gemeinsam ein Leuchtengehäuse gebildet, welches die Primärlinse 3 umschließt und den Eintritt von Schmutz und Staub in das Leuchteninnere sicher verhindert. Insbesondere wird Staub und Schmutz von der Oberfläche der Primärlinse 3, der Reflektorfläche des Reflektors 6 sowie der Lichteintrittsfläche der Sekundärlinse 8 ferngehalten, so dass eine dauerhaft effiziente Lichtabstrahlung erzielt werden kann.

Vorteilhafterweise kann die genannte Sekundärlinse 8 durch lösbare Verbindungsmittel an dem Reflektor 6 lösbar befestigt sein, wobei beispielsweise eine formschlüssige Verbindung der Sekundärlinse 8 mit dem Reflektor 6 vorgesehen sein kann, beispielsweise in Form einer Schnappverbindung. Die Sekundärlinse 8 kann aber auch beispielsweise einen Kragen aufweisen, der den Rand der Aussparung 7 überdeckt, so dass die Sekundärlinse 8 von oben her in den Reflektor gelegt werden kann, ohne durchzurutschen. Andere Verbindungsmittel sind ebenfalls möglich.

Die genannte Sekundärlinse 8 fängt den durch die Aussparung 7 hindurchtretenden Teil des Lichtbündels bzw. -kegels 4 der Primärlinse 3 ein und formt diesen in gewünschter Weise um.

Wie die Figuren 3-5 zeigen, kann die genannte Sekundärlinse 8 als aufweitende Streulinse arbeiten, die den Abstrahlwinkel des eingefangenen Teils des Lichtkegels 4 weiter aufweitet, beispielsweise um ein größeres Objekt unter der Leuchte 1 wie einen Teppich oder dergleichen zu beleuchten, vgl. Fig. 3. Alternativ kann aber auch eine einengende Sammellinse als Sekundärlinse 8 vorgesehen werden, die den Abstrahlwinkel des eingefangenen Lichtkegelteils verjüngt bzw. weiter einengt, um spotartig ein unter der Leuchte 1 befindliches Objekt wie beispielsweise eine Vitrine brillant auszuleuchten, vgl. Fig. 5.

Sozusagen zwischen einer Ausbildung als aufweitende Streulinse und einer Ausbildung als einengende Sammellinse kann die Sekundärlinse 8 auch eine mittlere Abstrahlcharakteristik besitzen, die den eingefangenen Teil des Lichtkegels 4 weder aufweitet noch einengt oder lediglich geringfügig aufweitet oder einengt.

Unabhängig von der aufweitenden, einengenden oder mittleren Abstrahlcharakteristik der Sekundärlinse 8 kann diese auch dazu benutzt werden, um die Abstrahlrichtung zu verändern, beispielsweise um die gemäß Fig. 3 senkrecht nach unten gehende Hauptabstrahlrichtung 5 leicht nach links oder rechts zu verkippen, um ein nicht unmittelbar unter der Leuchte angeordnetes, sondern dazu quer versetztes Objekt beleuchten zu können.

Die lösbar am Reflektor 6 befestigten Sekundärlinsen 8 gemäß den Figuren 3-5 bilden vorteilhafterweise einen Satz von Wechsellinsen, aus denen wahlweise eine für die Beleuchtungsaufgabe passende Linse ausgewählt und in den Reflektor 6 eingesetzt werden kann. Vorteilhafterweise besitzen sämtliche Exemplare des Wechsellinsensatzes einander entsprechende Anschlussmaße und Anschlusskonturierungen, so dass sie wechselweise in dieselbe Aussparung des Reflektors 6 eingesetzt werden können. Durch einen solchen Wechsellinsensatz lässt sich bei gleichbleibender, äußerer Optik der Leuchte 1 die Abstrahlcharakteristik signifikant variieren.

Soll der Teil des Lichtkegels 4, der an sich durch die Aussparung 7 im Reflektor 6 hindurchtritt, gänzlich abgeblendet oder verkleinert werden, kann anstelle der genannten Sekundärlinsen 8 ggf. auch ein lichtundurchlässiger Einsatzdeckel oder Einsatzring in die Aussparung 7 eingesetzt werden, was beispielsweise bei einer Wandmontage hilfreich sein kann, bei der die Hauptabstrahlrichtung 5 liegend ausgerichtet ist.

Wie Fig. 6 zeigt, wird durch den Reflektor 6 und die Sekundärlinse 8 der von der Primärlinse 3 abgestrahlte Lichtkegel 4 einerseits in einen decken- bzw. wandflutenden Abstrahlbereich 12 sowie andererseits in einen kegel- oder bündelförmigen Abstrahlbereich 15 aufgespalten, wobei der letztgenannte Abstrahlbereich 15 im Querschnitt kreisförmig, aber auch oval oder elliptisch oder polygonal konturiert sein kann. Der genannte Abstrahlbereich 15 kann durch die Wahl der Sekundärlinse 8 verändert werden und beispielsweise einen Aufweitwinkel von 2 x 0° bis 2 x 60° oder 2 x 10° bis 2 x 50° oder 2 x 20° bis 2 x 40° besitzen, je nachdem, welche Beleuchtungsaufgabe zu erfüllen ist. Zwischen den beiden Abstrahlbereichen 12 und 15 blenden der Reflektor 6 sowie die Sekundärlinse 8 einen ringförmigen Keilbereich 13 ab, der sich vorteilhafterweise in einem Bereich von zumindest 60° bis 80° oder 50° bis 85° oder 45° bis 90° zur Hauptabstrahlrichtung 5 erstrecken kann, um eine Blendung von schräg in die Leuchte 1 schauenden Personen zu verhindern.

Wie Fig. 7 zeigt, kann der Reflektor 6 auf seiner Reflektorfläche mit einer Facettierung versehen sein, die beispielsweise mehrere Hundert Facetten umfassen kann. Insbesondere können Facetten in drei oder mehr als fünf oder auch mehr als zehn Ringen um die Aussparung 7 herum mit jeweils mehr als 10 Facetten pro Ring angeordnet sein. Alternativ oder zusätzlich kann im Wesentlichen die gesamte lichttechnisch aktive Reflektorfläche facettiert sein.

Wie die Figuren 8-10 zeigen, kann die Sekundärlinse 8 vorteilhafterweise im Wesentlichen - grob gesprochen - plattenförmig bzw. scheibenförmig ausgebildet sein, um eine insgesamt kompakte, flache Bauweise der Leuchte 1 zu erzielen, wobei die Oberflächen der plattenförmigen bzw. scheibenförmigen Sekundärlinse 8 je nach Ausbildung als Sammellinse oder Streulinse konkav und/oder konvex gewölbt sein können.

Wie die Figuren 9 und 10 zeigen, kann auch die Sekundärlinse 8 auf ihrer Lichteintrittsfläche und/oder auf ihrer Lichtaustrittsfläche mit einer Facettierung versehen sein, wobei auch hier eine Vielzahl von beispielsweise mehr als 100 Facetten vorgesehen sein können. Beispielsweise können mehrere Ringe von Facetten, beispielsweise mehr als drei oder mehr als fünf oder mehr als zehn Ringe von Facetten mit jeweils mehr als fünf oder mehr als zehn Facetten pro Ring vorgesehen sein.

Durch die Facettierung der Sekundärlinse 8 und/oder des Reflektors 6 kann eine insgesamt homogene, durchmischte Abstrahlung erzielt werden.

## Patentansprüche

1. Leuchte mit einer Lichtquelle (2), einer Primärlinse (3) zum Einfangen des von der Lichtquelle (2) abgestrahlten Lichts und Abstrahlen eines Lichtkegels (4) mit einer Hauptabstrahlrichtung (5), sowie einem ringförmigen Reflektor (6) mit einer zentralen Ausnehmung (7), der einen äußeren Teil des Lichtkegels (4) quer zur Hauptabstrahlrichtung (5) ablenkt und einen inneren Teil des Lichtkegels (4) durch die Aussparung (7) passieren lässt, wobei die Primärlinse (3) dazu ausgebildet ist, das gesamte Licht der Lichtquelle (2) zu einem spitzwinkligen Abstrahlkegel zu formen, **dadurch gekennzeichnet, dass** der Reflektor (6) von der genannten Primärlinse (3) beabstandet angeordnet und durch ein hülsenförmiges, transparentes Gehäuseteil (9) gehalten ist, das den Reflektor (6) und die Primärlinse (3) umschließt, und dass eine Sekundärlinse (8) in die Aussparung (7) des Reflektors (6) eingesetzt und zum Aufweiten, Einengen und/oder Umformen des nicht reflektierten, inneren Teils des Lichtkegels (4) der Primärlinse (3) ausgebildet ist.

2. Leuchte nach dem vorhergehenden Anspruch, wobei ein Satz von auswechselbaren Sekundärlinsen (8), die zumindest eine Sammellinse und zumindest eine Streulinse umfassen und zueinander entsprechende Außenanschlussmaße und/oder -konturierungen besitzen, zum wechselweisen Einsetzen in die Aussparung (7) des Reflektors (6) vorgesehen ist.

3. Leuchte nach dem vorhergehenden Anspruch, wobei die auswechselbaren Sekundärlinsen (8) unterschiedlicher Abstrahlcharakteristik im Austausch gegeneinander jeweils von einer Vorderseite der Leuchte, zu der hin der nicht reflektierte, innere Teil des Lichtkegels (4) durch die Aussparung (7) des Reflektors (6) hindurch abgestrahlt wird, in die Aussparung (7) des Reflektors (6) einsetzbar sind, ohne den Reflektor (6) von dem hülsenförmigen Gehäuseteil (9) zu demontieren, wobei vorzugsweise die Aussparung (7) und die Sekundärlinsen (8) randseitig derart konturiert sind, dass die Sekundärlinsen (8) in Richtung der Hauptabstrahlrichtung (5) von der Vorderseite her in die Aussparung (7) setzbar sind.

4. Leuchte nach einem der vorhergehenden Ansprüche, wobei die Sekundärlinse (8) direkt am Reflektor (6) lösbar befestigt ist und die Aussparung (7) vollständig verschließt, wobei am Rand der Sekundärlinse (8) und am Rand der Aussparung (7) zueinander kompatible, lösbare Verbindungsmittel vorgesehen sind.

5. Leuchte nach dem vorhergehenden Anspruch, wobei die genannten Verbindungsmittel eine formschlüssige Schnappverbindung umfassen.

6. Leuchte nach einem der vorhergehenden Ansprüche, wobei das hülsenförmige, transparente Gehäuseteil (9), das den Reflektor (6) mit einem Leuchtengrundträger (10), an dem die Lichtquelle (2) und/oder die Primärlinse (3) befestigt sind, verbindet, zusammen mit dem Reflektor (6) und der Sekundärlinse (8) ein die Primärlinse (3) umschließendes, geschlossenes Leuchtengehäuse bildet.

7. Leuchte nach dem vorhergehenden Anspruch, wobei das hülsenförmige transparente Gehäuseteil (9) einen Außenrand des Reflektors (6) hält und den genannten Außenrand des Reflektors (6) mit einem Außenrand des Leuchtengrundträgers (10) verbindet.

8. Leuchte nach einem der beiden vorhergehenden Ansprüche, wobei das ringförmige transparente Gehäuseteil (9) zylindrisch oder kegelig konturiert ist und im Querschnitt betrachtet eine gerade Umfangswandung bildet.

9. Leuchte nach Anspruch 6 oder 7, wobei das ringförmige transparente Gehäuseteil (9) in einem Längsschnitt betrachtet konkav oder konvex gekrümmt konturiert ist.

10. Leuchte nach einem der vorhergehenden Ansprüche, wobei die Sekundärlinse (8) näherungsweise plattenförmig ausgebildet ist.

11. Leuchte nach einem der vorhergehenden Ansprüche, wobei die Sekundärlinse (8) mit einer Facettierung versehen ist.

12. Leuchte nach einem der vorhergehenden Ansprüche, wobei der Reflektor (6) dazu ausgebildet ist, das eingefangene Licht des Lichtkegels (4) in einem ringförmigen Keilbereich (12) von 85° bis 120° oder 90° bis 115° oder 95° bis 110° zur Hauptabstrahlrichtung (5) des Lichtkegels (4) der Primärlinse (3) abzustrahlen.

13. Leuchte nach einem der vorhergehenden Ansprüche, wobei der Reflektor (6) mit einer Facettierung versehen ist.

14. Leuchte nach einem der vorhergehenden Ansprüche, wobei der Reflektor (6) und die Sekundärlinse (8) einen keilförmigen, ringförmigen Bereich (13) um die Hauptabstrahlrichtung (5) herum abblenden, der sich in einem Winkelbereich von 30° bis 90° oder 40° bis 90° oder 50° bis 85° zur Hauptabstrahlrichtung (5) erstreckt.
